# DEMANDE DE BREVET EUROPEEN

(11) **EP 0 858 910 A1**
(43) Date de publication de la demande: **19.08.1998**
(21) Numéro de dépôt: 98400339.2
(22) Date de dépôt: 13.02.1998
(51) Int. Cl.: B42D 1/00

(54) **Cahier d'écriture destiné notamment à l'apprentissage de l'écriture et/ou à la prise de notes**

(30) Priorité: 14.02.1997 FR 9701737
(71) Demandeur: Parisi, Georges, 75008 Paris (FR)
(72) Inventeur: Parisi, Georges, 75008 Paris (FR); Parisi, Michel, 93700 Drancy (FR)
(74) Mandataire: Jaunez, Xavier

(57) **Abrégé**

Cahier d'écriture comportant une pluralité de feuillets (1) reliés entre eux selon un bord de liaison (3), chaque feuillet comportant une face d'appui (1.2) et une face d'écriture (1.1), la face d'appui d'un feuillet étant disposée de l'autre côté du bord de liaison par rapport à la face d'écriture du feuillet adjacent lorsque le cahier est ouvert.

## Description

L'invention concerne un cahier d'écriture destiné notamment à l'apprentissage de l'écriture et/ou à la prise de notes.

On connaît des cahiers d'écriture comportant une pluralité de feuillets reliés entre eux selon un bord de liaison. Avec de tels cahiers, un problème important rencontré par les enfants lors de l'apprentissage de l'écriture concerne le maintien du cahier sur lequel ils écrivent avec la main tenant le stylo ou crayon et le bras correspondant. Les enfants sont ainsi obligés de maintenir fermement le cahier avec leur main libre. Ce problème se pose aussi lorsque l'utilisateur d'un tel cahier désire prendre des notes tout en feuilletant un ouvrage avec sa main libre.

Ce problème se pose de façon encore plus aiguë dans le cas des gauchers pour lesquels le sens d'écriture n'est pas naturel. En effet, une proportion importante des gauchers n'écrit pas avec la main dans le cadre de la feuille, sous la ligne en cours d'écriture, mais pousse ou tire au contraire leur stylo, la main sensiblement sur la ligne en cours d'écriture. Il en résulte un maintien du cahier très précaire lors de l'écriture.

Un but de l'invention est de proposer un cahier dont le maintien en position lors de l'écriture peut être simplement assuré par la main tenant le stylo et/ou le bras associé.

Selon l'invention, on propose un cahier d'écriture comportant une pluralité de feuillets reliés entre eux selon un bord de liaison, chaque feuillet comportant une face d'appui et une face d'écriture, la face d'appui d'un feuillet étant disposée de l'autre côté du bord de liaison par rapport à la face d'écriture du feuillet adjacent lorsque le cahier est ouvert.

Ainsi la configuration particulière des feuillets du cahier permet de fournir à l'utilisateur une page entièrement dédiée à l'appui de sa main tenant le stylo et du bras correspondant. Le cahier peut donc être fermement maintenu en position. La face d'appui de chaque feuillet peut rester vierge ou alors servir de support publicitaire ou d'informations diverses.

Selon une version avantageuse de l'invention, au moins un feuillet est prolongé latéralement par un volet se raccordant audit feuillet au niveau d'une ligne de pliage, le volet comportant deux faces d'écriture.

Une surface d'écriture plus importante est obtenue ainsi.

Avantageusement, dans cette version, le premier feuillet du cahier est une feuille simple et les feuillets suivants sont prolongés par un volet.

Le premier feuillet peut alors servir de page de garde sur laquelle peut figurer par exemple le nom du détenteur du cahier, la dénomination du contenu de ce cahier...

Selon un premier mode de réalisation de cette version, le volet est constitué par une feuille simple de dimensionnement sensiblement identique à celui des feuillets.

Selon un second mode de réalisation de cette version, le volet est constitué par plusieurs pans présentant une ou plusieurs lignes de pliage intermédiaires qui sont parallèles au bord de liaison.

Avantageusement le cahier comprend une couverture ayant un premier et un second rabats, la face interne du premier rabat constituant une face d'appui lorsque le cahier est ouvert en faisant apparaître la face d'écriture du premier feuillet.

Une surface d'appui est de ce fait aussi offerte pour l'écriture du premier feuillet.

Avantageusement alors le second rabat est prolongé par un rabat complémentaire repliable.

Ainsi, lors de l'écriture sur un volet, celui-ci ne repose pas à même la table mais sur le rabat complémentaire, et l'utilisateur n'est pas gêné par les irrégularités que la surface de la table peut présenter.

D'autre caractéristiques et avantages de l'invention ressortiront à la lecture de la description qui suit de modes de réalisation particuliers non limitatifs de l'invention.

Il sera fait référence aux dessins annexés parmi lesquels :
- la figure 1 est une vue en perspective d'un cahier selon un premier mode de réalisation de l'invention;
- la figure 2 est une vue en perspective d'un cahier selon un second mode de réalisation ;
- la figure 3 est une vue en perspective d'un cahier selon le second mode de réalisation, équipé d'une couverture à rabat complémentaire ;
- la figure 4 est une vue en perspective d'un cahier selon un troisième mode de réalisation, ouvert sur le premier feuillet ;
- la figure 5 est une vue en perspective d'un cahier selon le premier mode de réalisation en cours d'utilisation.
En référence à la figure 1, un cahier selon le premier mode de réalisation de l'invention comprend des feuillets 1 reliés les uns aux autres et à une couverture, généralement désignée en 2, selon un bord de liaison 3 de chaque feuillet.

Comme pour les cahiers d'écriture traditionnels, la couverture 2 est constituée de deux rabats 2.1, 2.2 adjacents l'un à l'autre et s'étendant de part et d'autre d'une ligne de pliage 2.3. Les bords de liaison 3 de chaque feuillet 1 s'étendent sensiblement le long de la ligne de pliage 2.3.

Conformément à une caractéristique de l'invention, chaque feuillet 1 comporte un recto 1.1 portant un quadrillage et un verso 1.2 vierge. Le recto 1.1 constitue une face d'écriture du feuillet 1 tandis que le verso 1.2 constitue une face d'appui du feuillet 1. Le quadrillage illustré ici ne constitue naturellement qu'une représentation schématique (il pourra y avoir une marge, des interlignes, etc...).

Les feuillets 1 sont disposés les uns par rapport aux autres de sorte que la face d'appui d'un feuillet soit en vis-à-vis, de l'autre côté du bord de liaison, de la face d'écriture du feuillet adjacent lorsque le cahier est ouvert tel que représenté à la figure 1.

Les éléments identiques ou homologues à ceux décrits précédemment porteront des références augmentées de 10.

En référence à la figure 2, un cahier selon le second mode de réalisation comprend une couverture 12 à deux rabats 12.1, 12.2 à laquelle sont fixés des feuillets 11 de telle sorte que le bord de liaison 13 des feuillets s'étend le long de la ligne de pliage 12.3.

Comme précédemment, chaque feuillet 11 comprend un recto 11.1 constituant une face d'écriture et un verso 11.2 constituant une face d'appui. Cependant ici, un volet 14 se raccorde à chaque feuillet 11 selon une ligne de pliage 15 parallèle au bord de liaison 13, en étant disposée du côté du feuillet opposé à ce bord de liaison 13.

Chaque volet 14 comprend un recto 14.1 et un verso 14.2 tous deux quadrillés, constituant chacun une face d'écriture. Lorsque le cahier est fermé, le recto 14.1 est rabattu sur le recto 11.1 du feuillet auquel le volet est raccordé, par pliage le long de la ligne de pliage 15.

En référence à la variante de la figure 3, des feuillets 21 avec leur volet 24 de la façon décrite à la figure 2, sont fixés à une couverture 22. Cependant ici, la couverture 22 comprend deux rabats 22.1 et 22.2, et le rabat 22.2 est prolongé latéralement par un rabat complémentaire 22.5, de sorte que les rabats 22.2 et 22.5 sont adjacents et disposés de part et d'autre d'une ligne de pliage 22.4.

Le rabat 22.5, lorsqu'il est déplié ainsi que représenté à la figure 3, vient se mettre sous le volet 24 lui aussi déplié. De sorte que, lorsque l'utilisateur écrit sur le recto 24.1 du volet 24, il n'est pas gêné par les irrégularités de la table sur laquelle le cahier est posé.

En référence à la figure 4, représentant un cahier, selon un troisième mode de réalisation, ouvert au premier feuillet 36, le cahier comporte de façon analogue à celle représentée à la figure 2, une couverture 32 et des feuillets 31 munis de volets 34.

Le premier feuillet 36 du cahier est ici constitué par une feuille simple, et n'est donc pas équipé de volet, afin qu'il puisse faire office de page de garde. Le feuillet 36 comporte ainsi un recto 36.1 quadrillé constituant une face d'écriture et un verso 36.2 vierge constituant une face d'appui.

La face interne du rabat 32.1 de la couverture 32 constitue une face d'appui pour l'écriture du recto 36.1 du premier feuillet 36.

En référence à la figure 5, représentant un cahier analogue à celui représenté à la figure 1, la main gauche 47 d'un utilisateur, représentée schématiquement en trait mixte, inscrit à l'aide d'un stylo 49 des caractères sur le recto 41.1 d'un feuillet, ce recto constituant une face d'écriture. Le bras gauche 48 de l'utilisateur prend appui sur le verso 41.2 du feuillet adjacent au feuillet en cours d'écriture. Ce verso constitue une face d'appui du bras 48 de l'utilisateur.

Selon le type de préhension du stylo, ou la zone du recto en cours d'écriture, la face d'appui peut servir à l'appui de la main 47 de l'utilisateur en plus de celui de son bras.

Bien entendu l'invention n'est pas limitée au mode de réalisation décrit et on pourra y apporter des variantes de réalisation sans sortir du cadre de l'invention tel que défini par les revendications.

Ainsi, dans le cadre de la présente demande, le terme "cahier" englobe des supports d'écriture de tout format, dont les feuillets peuvent être reliés par tout moyen (colle, agrafes, fils, spirales...).

Par le terme "écriture", on entend l'inscription de tout caractère, symbole ou idéogramme sur un feuillet.

Enfin, bien que les versos des feuillets aient été représentés vierges, ils peuvent selon le cas porter une image, une annonce publicitaire ou toute autre représentation.

## Revendications

1. Cahier d'écriture comportant une pluralité de feuillets (1 ; 11 ; 21 ; 31 ; 36) reliés entre eux selon un bord de liaison (3 ; 13), caractérisé en ce que chaque feuillet comporte une face d'appui (1.2 ; 11.2 ; 21.2 31.2 ; 36.2) et une face d'écriture (1.1 ; 11.1 ; 21.1 ; 31.1 ; 36.1), la face d'appui d'un feuillet étant disposée de l'autre côté du bord de liaison par rapport à la face d'écriture du feuillet adjacent lorsque le cahier est ouvert.

2. Cahier d'écriture selon la revendication 1, caractérisé en ce qu'au moins un feuillet (11 ; 21) est prolongé latéralement par un volet (14 ; 24) se raccordant audit feuillet (11 ; 21) au niveau d'une ligne de pliage (15), le volet (14 ; 24) comportant deux faces d'écriture (14.1 ; 14.2)

3. Cahier d'écriture selon la revendication 2, caractérisé en ce que le premier feuillet (36) du cahier est une feuille simple et les feuillets (31) suivants sont prolongés par un volet (34).

4. Cahier d'écriture selon la revendication 2 ou la revendication 3, caractérisé en ce que le volet (14 ; 24; 34) est constitué par une feuille simple de dimensionnement sensiblement identique à celui des feuillets (11 ; 21 ; 31).

5. Cahier d'écriture selon la revendication 2 ou la revendication 3, caractérisé en ce que le volet est constitué par plusieurs pans présentant une ou plusieurs lignes de pliage intermédiaires qui sont parallèles au bord de liaison.

6. Cahier d'écriture selon une quelconque des précédentes revendications, caractérisé en ce que le cahier comprend une couverture (2 ; 12 ; 22 ; 32) ayant un premier et un second rabats (2.1, 2.2 ; 12.1, 12.2 ; 22.1, 22.2), la face interne du premier rabat constituant une face d'appui lorsque le cahier est ouvert en faisant apparaître la face d'écriture du premier feuillet (36).

7. Cahier d'écriture selon la revendication 2 et la revendication 6, caractérisé en ce que le second rabat (22.2) est prolongé par un rabat complémentaire (22.5) repliable.
